# EUROPÄISCHE PATENTSCHRIFT

(11) **EP 0 635 685 B1**
(45) Veröffentlichungstag und Bekanntmachung des Hinweises auf die Patenterteilung: **27.09.2000**
(21) Anmeldenummer: 94111055.3
(22) Anmeldetag: 15.07.1994
(51) Int. Cl.: F24F 3/16, F24F 1/00, B01D 53/66, B01D 53/86, B01J 35/06

(54) **Kühlgerät für Atemluft**
Breathing air cooling appliance
Dispositif de réfrigération de l'air respiratoire

(30) Priorität: 15.07.1993 DE 9310495 U
(43) Veröffentlichungstag der Anmeldung: 25.01.1995
(73) Patentinhaber: Engelhard Italiana S.p.A., 00131 Roma (IT)
(72) Erfinder: Beitz, Hans-Jürgen Dipl. Ing., 75015 Bretten (DE); Berndt, Malte Dr. Dipl. Chem., 74889 Sinsheim-Rohrbach (DE); Meister, Martin, Dipl.Ing., 74889 Sinsheim (DE)
(74) Vertreter: Twelmeier, Ulrich, Dipl. Phys.

(56) Entgegenhaltungen:
- WO-A-81/01250
- BE-A- 881 318
- US-A- 4 133 652
- US-A- 4 990 313

## Beschreibung

Die Erfindung betrifft ein Kühlgerät mit den im Oberbegriff des Anspruchs 1 angegebenen Merkmalen. Ein solches Kühlgerät ist aus der US-A-4,133,652-bekannt.

An heißen, sonnigen Tagen wird insbesondere in Ballungsgebieten durch Wechselwirkung von Sonneneinstrahlung mit Luftschadstoffen, insbesondere Stickoxiden, Ozon gebildet. Das Ozon reichert sich in der Atemluft an und kann zu Atembeschwerden führen. In geschlossenen Räumen, in denen selbst kein Ozon gebildet wird, ist die Ozonbelastung geringer, da die Räume von der Aussenluft abgeschottet sind. Leider ist es so, dass die Räume im allgemeinen dann geschlossen gehalten werden, wenn die Ozonbildung gering ist, nämlich in der kalten Jahreszeit, wohingegen ausgerechnet in der warmen Jahreszeit, in welcher die Ozonbildung am stärksten ist, Türen und Fenster geöffnet werden, so daß die mit Ozon angereicherte Außenluft ungehindert einströmen kann.

Bei den aus der US-4,133,652-A bekannten Kühlgerät ist vor der Kältemaschine ein chemisches Ozonfilter vorgesehen, welches chemisch verändert wird und Wartungsbedarf hat. Aus der WO81/01250 ist es bekannt, beheizte Palladiumkatalysatoren mit länglichen Wabenkörpern aus Aluminium zur Ozonverminderung in Flugzeugen einzusetzen.

Der vorliegenden Erfindung liegt die Aufgabe zugrunde, die Ozonbelastung in räumen und Kabinen zu verringern.

Diese Aufgabe wird gelöst durch ein Kühlgerät mit den im Anspruch 1 angegebenen Merkmalen, bei welchem im Strömungsweg vor der Kältemaschine ein Ozon-Spaltkatalysator liegt. Nur durch die Kombination eines Ozon-Spaltkatalysators mit einem Kühlgerät kann gewährleistet werden, daß der Ozongehalt in Räumen niedrig gehalten werden kann, denn nur wenn die Räume mit gekühlter Luft versorgt werden, besteht ausreichend Wahrscheinlichkeit, daß Fenster und Türen geschlossen gehalten werden bzw. können von vornherein Fenster eingebaut werden, die sich nicht öffnen lassen. Entsprechendes gilt für Automobile, in denen zur Sommerzeit nur dann ein Anreiz besteht, Fenster und Schiebedach geschlossen zu halten, bzw. ein Schiebedach erst überhaupt nicht vorzusehen, wenn durch Kühlung statt durch Durchzug für eine angenehme Temperatur gesorgt werden kann. Die Kombination von Kühlgerät und Ozon-Spaltkatalysator erscheint deshalb als die einzige sinnvolle Möglichkeit, den Ozongehalt in Räumen und Kabinen niedrig zu halten.

Dabei wird der Ozon-Spaltkatalysator **vor** der Kältemaschine angeordnet. Das hat den Vorteil, dass er mit relativ warmer Luft beaufschlagt wird, was für den Wirkungsgrad günstig ist. Bei einer Anordnung des Katalysators im Strömungsweg hinter der Kältemaschine wäre das anders: Dort würde der Katalysator durch die vorbeiströmende kalte Luft unterkühlt, seine Umsetzungsrate würde sinken und es würde sich Kondenswasser auf dem Katalysator bilden, welches zu einem weiteren Absinken der katalytischen Umsetzungsrate führen und Korrosionsprobleme nach sich ziehen würde.

Um die Wirksamkeit des Katalysators zu erhalten, ist in vorteilhafter Weiterbildung der Erfindung vorgesehen, im Strömungsweg vor dem Katalysator ein Staubfilter vorzusehen.

Die Erfindung eignet sich besonders für Automobile und kleine Klimageräte, wie sie zur Klimatisierung kleiner Ladengeschäfte und Praxen Verwendung finden.

Als katalytisch aktive, das Ozon spaltende Substanz wird Palladium verwendet, welches schon ohne zusätzliche Beheizung ausreichend aktiv ist. Die katalytisch wirksame Substanz wird in an sich bekannter Weise oberflächlich auf einem Träger verankert, welcher luftdurchlässig ist, z.B. auf einem keramischen Wabenkörper, auf einem Körper aus geschichtetem Wellblech oder auf kreuzweise gestapelten Drahtgittern. Der Strömungswiderstand und damit Art und Dicke des Trägers sind an den Einsatzort anzupassen, wohingegen die Anströmfläche entsprechend dem im Kühlgerät vorhanden Platz gewählt werden kann. Zweckmässigerweise baut man den Spaltkatalysator in Modulbauweise, und zwar in der Weise, dass man mehrere flache, untereinander gleich dicke Träger in einen Halterahmen einbaut. Die Träger, die vorzugsweise gleich sind, können dann für unterschiedliche Anwendungen vorgefertigt und in Rahmen eingesetzt werden, die dem Einsatzzweck angepaßt sind. Bei dem Rahmen kann es sich um ein einfaches Gittertragwerk handeln, in welches die Träger lose eingelegt und durch einen Gegenrahmen fixiert werden. Es hat sich als besonders günstig erwiesen, die Träger zwischen 10 und 30 mm dick zu wählen, vorzugsweise ca. 15 mm dick. Für höheren Wirkungsgrad kann man mehrere solche Lagen von Trägern hintereinander anordnen in einem gemeinsamen Rahmen oder in getrennten Rahmen, die wiederum zu einem Modul zusammengefaßt werden.

Ein Ausführungsbeispiel der Erfindung ist in den beiliegenden Zeichnungen dargestellt.
- Figur 1: zeigt schematisch einen Längsschnitt durch ein Kühlgerät, und
- Figur 2: zeigt die Draufsicht auf einen in Modulbauweise hergestellten Spaltkatalysator.

Figur 1 zeigt ein kompaktes Klimagerät mit länglichem, quaderförmigem Gehäuse 1 mit einer Ansaugseite 2 am einen Ende und einer Luftaustrittsseite 3 am anderen Ende und dazwischen angeordnet eine Kältemaschine 4, einen Ventilator 5, einen Spaltkatalysator 6, ein Staubfilter 7 und an der Auslaßseite eine Jalousie 8 aus verstellbaren Lamellen. Der Katalysator 6 befindet sich zwischen dem Staubfilter 7 auf der Eingangsseite und dem Ventilator 5, welcher die Luft durch den Katalysator 6 hindurch ansaugt und über die Kältemaschine 4 drückt. Die von der Ansaugseite 2 kommende, noch relativ warme und durch das Staubfilter 7 gereinigte Luft strömt durch den Katalysator 6, in welchem das Ozon zu Sauerstoff umgesetzt wird, und wird anschließend in der Kältemaschine 4 gekühlt.

Wie Figur 2 zeigt, ist der Katalysator 6 in Modulbauweise hergestellt. Er besteht aus einem Kunststoffrahmen 9, in welchem durch kreuzweise angeordnete Stege 11 neun gleiche Felder gebildet sind, in welchem jeweils ein Katalysatorträger 10 gehalten ist. Zwei solche Rahmen 9 sind hintereinander angeordnet und zur Bildung des Katalysators 6 zusammengefaßt.

## Patentansprüche

1. Kleines Kühlgerät für Atemluft zur Verwendung in Automobilen und zur Klimatisierung kleiner Ladengeschäfte und Praxen, mit einer Luftansaugseite (2), mit einer Luftaustrittseite (3), mit einem Ventilator (5) und mit einer Kältemaschine (4) zwischen Ansaugseite und Austrittseite, **dadurch gekennzeichnet,** daß vor der Kältemaschine (4) ein unbeheizter Ozon-Spaltkatalysator (6) vorgesehen ist, welcher als Ozon spaltende Substanz Palladium enthält.

2. Kühlgerät nach Anspruch 1, **dadurch gekennzeichnet,** daß auf der Ansaugseite ein Staubfilter (7) angeordnet ist und der Spaltkatalysator (6) zwischen dem Staubfilter (7) und der Kältemaschine (4) liegt.

3. Kühlgerät nach einem der vorstehenden Ansprüche, **dadurch gekennzeichnet,** daß die das Ozon spaltende Substanz auf einem flachen, luftdurchlässigen Träger (10) verankert ist und mehrere Träger (10) nebeneinander in einem Rahmen (9) gehalten sind.

4. Kühlgerät nach einem der vorstehenden Ansprüche, **dadurch gekennzeichnet,** daß die Träger (6) 10 mm bis 30 mm, vorzugsweise 15 mm dick sind.

5. Kühlgerät nach Anspruch 3 oder 4, **dadurch gekennzeichnet,** daß zwei oder drei Träger (6) hintereinander angeordnet sind.

## Claims

1. Small breathing air cooling appliance for use in automobiles and air-conditioning applications in small stores and practices, having an air intake side (2), an air outlet side (3), a fan (5) and a refrigerating machine (4) between the intake and the outlet sides, **wherein** an unheated ozone-cracking catalyst (6) containing palladium as the ozone-cracking substance is arranged upstream of the refrigerating machine (4).

2. The cooling appliance as defined in Claim 1, **wherein** a dust filter (7) is arranged on the intake side and the cracking catalyst (6) is connected between the dust filter (7) and the refrigerating machine (4).

3. The cooling appliance as defined in one of the preceding Claims, **wherein** the substance used for cracking the ozone is fixed to a flat air-permeable carrier (10) and a plurality of carriers (10) are held one beside the other in a frame (9).

4. The cooling appliance as defined in one of the preceding Claims, **wherein** the carriers (6) have a thickness of 10 mm to 30 mm, preferably 15 mm.

5. The cooling appliance as defined in Claim 3 or Claim 4, **wherein** two or three carriers (6) are arranged one behind the other.

## Revendications

1. Refroidisseur de petite dimension pour l'air respirable à utiliser dans des véhicules automobiles et pour la climatisation de petits magasins et de cabinets de consultation, comprenant un côté aspiration de l'air (2), un côté évacuation de l'air (3), un ventilateur (5) et une machine réfrigérante (4) entre le côté aspiration et le côté évacuation, caractérisé en ce que, avant la machine réfrigérante (4), on prévoit un catalyseur non chauffé (6) pour la décomposition de l'ozone, qui contient du palladium à titre de substance décomposant l'ozone.

2. Refroidisseur selon la revendication 1, caractérisé en ce qu'un filtre antipoussière (7) est monté côté aspiration, le catalyseur de décomposition (6) étant disposé entre le filtre antipoussière (7) et la machine réfrigérante (4).

3. Refroidisseur selon l'une quelconque des revendications précédentes, caractérisé en ce que la substance décomposant l'ozone est ancrée sur un support plat (10) perméable à l'air, plusieurs supports (10) étant maintenus les uns à côté des autres dans un cadre (9).

4. Refroidisseur selon l'une quelconque des revendications précédentes, caractérisé en ce que les supports (6) possèdent une épaisseur de 10 mm à 30 mm, de préférence égale à 15 mm.

5. Refroidisseur selon la revendication 3 ou 4, caractérisé en ce que deux ou trois supports (6) sont montés les uns derrière les autres.
